# EUROPÄISCHE PATENTSCHRIFT

(11) **EP 4 006 233 B1**
(45) Veröffentlichungstag und Bekanntmachung des Hinweises auf die Patenterteilung: **16.08.2023**
(21) Anmeldenummer: 21205134.6
(22) Anmeldetag: 28.10.2021
(51) Int. Cl.: E02D 3/026, E01C 19/23, E02F 9/28

(54) **WALZENWERKZEUG FÜR EINE BODENBEARBEITUNGSWALZE**
ROLLER TOOL FOR A SOIL WORKING ROLLER
OUTIL ROULEAU POUR UN ROULEAU DE TRAITEMENT DU SOL

(30) Priorität: 27.11.2020 DE 102020131448
(43) Veröffentlichungstag der Anmeldung: 01.06.2022
(73) Patentinhaber: Hamm AG, 95643 Tirschenreuth (DE)
(72) Erfinder: Meier, Matthias, Tirschenreuth (DE); Striegl, Marina, Altenstadt (DE)
(74) Vertreter: Ruttensperger Lachnit Trossin Gomoll

(56) Entgegenhaltungen:
- WO-A2-2013/107545
- DE-A1-102013 217 042
- DE-B- 1 297 042

## Beschreibung

Die vorliegende Erfindung betrifft ein Walzenwerkzeug für eine Bodenbearbeitungswalze einer Bodenbearbeitungsmaschine sowie eine Bodenbearbeitungswalze und eine Umkleidung für eine Bodenbearbeitungswalze mit der Mehrzahl derartiger Walzenwerkzeuge.

Aus der WO 2013/107545 A2 ist ein am Außenumfang eines Walzenmantels einer Verdichterwalze durch Verschweißung festzulegender Wechselhalter für ein beispielsweise nach Art eines Meißels oder eines Stampffußes aufgebautes Wechselwerkzeug bekannt. Der Wechselhalter weist in Seitenansicht eine trapezförmige Kontur auf und stellt in einem zentralen Bereich eine Wechselwerkzeug-Aufnahmeöffnung bereit, in welche ein Werkzeugschaft eines an dem Wechselhalter festzulegenden Wechselwerkzeugs eingreifend positioniert werden kann.

Ein Walzenwerkzeug gemäß dem Oberbegriff des Anspruchs 1 ist aus der DE 10 2013 217 042 A1 bekannt. Bei diesem Walzenwerkzeug weist ein an einer Außenumfangsseite eines Trägermantels einer Bodenbearbeitungswalze festgelegter Werkzeugträger eine Öffnung auf, durch welche hindurch ein an einem Wechselwerkzeug vorgesehener Befestigungsschaft in einen von dem Werkzeugträger umgebenen Innenraum eingreifend sich erstreckt. An dem Werkzeugträger sind Aussparungen vorgesehen, in welchen die beiden Wechselhalter-Körperteile eines an dem Werkzeugträger festzulegenden Wechselhalters aufgenommen sind. Bei in den Aussparungen aufgenommenen Wechselhalter-Körperteilen umgreifend diese den in den vom Werkzeugträger umgebenen Innenraum eingreifenden Befestigungsschaft des Wechselwerkzeugs und halten somit das Wechselwerkzeug an dem am Trägermantel festgelegten Werkzeugträger.

Es ist die Aufgabe der vorliegenden Erfindung, ein Walzenwerkzeug für eine Bodenbearbeitungswalze einer Bodenbearbeitungsmaschine vorzusehen, welches bei konstruktiv einfacher Ausgestaltung einen von einem Verschleißzustand unabhängig leicht durchzuführenden Austausch eines Wechselwerkzeugs ermöglicht.

Erfindungsgemäß wird diese Aufgabe gelöst durch ein Walzenwerkzeug für eine Bodenbearbeitungswalze einer Bodenbearbeitungsmaschine gemäß Anspruch 1, umfassend einen an einer Außenumfangsseite eines Trägermantels einer Bodenbearbeitungswalze festzulegenden Werkzeugträger, einen an dem Werkzeugträger lösbar festzulegenden Wechselhalter und ein an dem Wechselhalter lösbar festzulegendes Wechselwerkzeug.

Um einerseits den Wechselhalter leicht mit dem Werkzeugträger lösbar koppeln zu können, andererseits dabei aber auch das Wechselwerkzeug in den Wechselhalter integrieren zu können, umfasst der Wechselhalter zwei Wechselhalter-Körperteile, wobei bei an dem Werkzeugträger festgelegtem Wechselhalter die beiden Wechselhalter-Körperteile einen den Werkzeugträger aufnehmenden Werkzeugträger-Aufnahmeraum bilden und durch Befestigungsorgane am Werkzeugträger festgelegt sind. Der in dem Werkzeugträger-Aufnahmeraum aufgenommene und somit vom Wechselhalter umgebene Werkzeugträger ist somit gegen Einflüsse von außen abgeschirmt.

Bei dem erfindungsgemäßen Aufbau eines Walzenwerkzeugs ist nicht nur das nach Verschleiß auszutauschende oder für einen anderen Bodenbearbeitungsbetrieb zu wechselnde Wechselwerkzeug lösbar mit einer Bodenbearbeitungswalze gekoppelt, sondern auch der das Wechselwerkzeug aufnehmende Wechselhalter. Auch ein derartiger Wechselhalter unterliegt im Bodenbearbeitungsbetrieb einem massiven Verschleiß, so dass einerseits der Austausch eines derartigen verschlissenen Wechselhalters leicht durchzuführen ist und andererseits durch die Möglichkeit, den Wechselhalter selbst vom Trägermantel lösen zu können, auch der Austausch eines Wechselwerkzeugs unabhängig vom Zustand des Wechselhalters leicht zu realisieren ist. Mit dem Trägermantel beispielsweise durch Verschweißung fest gekoppelt ist lediglich der Werkzeugträger, welcher durch den Wechselhalter gegen Einflüsse von außen geschützt ist und selbst somit im Wesentlichen keinem Verschleiß unterliegt. Dies gestattet es auch, einen derartigen Werkzeugträger mit einem Material aufzubauen, welches für die Anbindung an den Trägermantel besonders geeignet ist, möglicherweise aber gegen Verschleiß weniger resistent ist, als das für den Wechselhalter bzw. das Wechselwerkzeug zu verwendende Aufbaumaterial.

Es ist darauf hinzuweisen, dass im Sinne der vorliegenden Erfindung die unlösbare Anbindung des Werkzeugträgers an den Trägermantel bedeutet, dass grundsätzlich der Werkzeugträger vom Trägermantel nicht zu lösen ist, um ein Wechselwerkzeug oder/und einen Wechselhalter auszutauschen. Diese unlösbare Verbindung kann beispielsweise durch Materialschluss, also zum Beispiel Verschweißen, erfolgen, so dass diese durch Materialschluss generierte Verbindung zerstört werden müsste, um einen Werkzeugträger vom Trägermantel lösen zu können. Grundsätzlich könnte die unlösbare Verbindung jedoch auch durch Verschraubung erfolgen, wobei auch diese Schraubverbindung dann nicht zu lösen ist, also der Werkzeugträger am Trägermantel verbleibt, wenn ein Wechselwerkzeug oder ein Wechselhalter vom Trägermantel zu lösen und auszutauschen ist.

Für einen einfach und mit einer möglichst geringen Anzahl verschiedener Bauteile zu realisierenden, im Betrieb stabilen Aufbau wird vorgeschlagen, dass die beiden Wechselhalter-Körperteile zueinander im Wesentlichen identisch aufgebaut sind, oder/und dass jedes Wechselhalter-Körperteil eine einen Teil des Werkzeugträger Aufnahmeraums bereitstellende Werkzeugträger-Aufnahmeaussparung aufweist, oder/und dass jedes Wechselhalter-Körperteil eine einer Außenumfangsseite eines Trägermantels zugewandt zu positionierende, an eine Außenumfangskontur des Trägermantels angepasste Trägermantel-Anlagefläche aufweist.

Eine äußere Einwirkung auch auf die die Wechselhalter-Körperteile am Werkzeugträger festlegenden Befestigungsorgane kann dadurch weitestgehend vermieden werden, dass jedes Wechselhalter-Körperteil durch wenigstens ein Befestigungsorgan, vorzugsweise zwei Befestigungsorgane, an dem Werkzeugträger festlegbar ist, wobei jedes Wechselhalter-Körperteil in Zuordnung zu jedem dieses an dem Werkzeugträger festlegenden Befestigungsorgan eine Befestigungsorgan-Durchgriffsöffnung mit einem erweiterten Befestigungsorgankopf-Aufnahmebereich aufweist.

Bei einer für eine stabile Anbindung des Wechselhalters an einen Trägermantel besonders vorteilhaften Ausgestaltung kann vorgesehen sein, dass der Werkzeugträger in Zuordnung zu jedem Wechselhalter-Körperteil eine Körperteil-Anlagefläche aufweist und jedes Wechselhalter-Körperteil eine Werkzeugträger-Anlagefläche zur Anlage an der zugeordneten Körperteil-Anlagefläche des Werkzeugträgers aufweist, wobei die Körperteil-Anlageflächen an voneinander abgewandten Seiten des Werkzeugträgers derart angeordnet sind, dass ein gegenseitiger Abstand der Körperteil-Anlageflächen des Werkzeugträgers ausgehend von einer Trägermantel-Anlageseite des Werkzeugträgers zunimmt. Dabei können die Körperteil-Anlageflächen bezüglich einer Werkzeugträger-Mittenebene des Werkzeugträgers im Wesentlichen symmetrisch angeordnet sein.

Somit wird durch die Ausgestaltung des Werkzeugträgers eine ein jeweiliges Wechselhalter-Körperteil in Richtung auf den Trägermantel zu und in Anlage daran vorspannende Keilwirkung erzeugt, wenn ein jeweiliges Wechselhalter-Körperteil durch ein oder mehrere Befestigungsorgane an dem Werkzeugträger festgelegt wird.

Dieser Effekt kann dadurch noch verstärkt werden, dass die Werkzeugträger-Anlageflächen der beiden Wechselhalter-Körperteile zu den zugeordneten Körperteil-Anlageflächen des Werkzeugträgers derart komplementär angeordnet sind, dass bei am Werkzeugträger festgelegten Wechselhalter-Körperteilen der gegenseitige Abstand der Werkzeugträger-Anlageflächen der beiden Wechselhalter-Körperteile in Richtung von der Trägermantel-Anlageseite des Werkzeugträgers weg zunimmt.

Zur Anbindung eines Wechselwerkzeugs an einen Wechselhalter kann der Wechselhalter eine Wechselwerkzeug-Aufnahmeöffnung zur Aufnahme eines in Richtung einer Schaftlängsachse von einem Wechselwerkzeugkörper sich erstreckenden Werkzeugschafts des an dem Wechselhalter festzulegenden Wechselwerkzeugs aufweisen.

Insbesondere bei der Verwendung von Gleichteilen für die beiden Wechselhalter-Körperteile kann jedes Wechselhalter-Körperteil eine einen Teil der Wechselwerkzeug-Aufnahmeöffnung bereitstellende Wechselwerkzeug-Aufnahmeaussparung aufweisen.

Zum Erreichen eines Formschlusses zwischen einem Wechselwerkzeug und dem dieses aufnehmenden Wechselhalter wird vorgeschlagen, dass der Werkzeugschaft eine um die Schaftlängsachse vorzugsweise vollständig umlaufende Eingriffsaussparung aufweist, und dass jedes Wechselhalter-Körperteil im Bereich der Wechselwerkzeug-Aufnahmeaussparung einen in die Eingriffsaussparung eingreifend zu positionierenden Eingriffsvorsprung aufweist. Dabei können die Eingriffsvorsprünge der beiden Wechselhalter-Körperteile bei an dem Werkzeugträger festgelegtem Wechselhalter zusammen einen im Wesentlichen ringartigen Eingriffsbereich bilden.

Die Eingriffsaussparung kann in Richtung von dem Wechselwerkzeugkörper weg durch eine Eingriffsaussparungstirnfläche begrenzt sein, wobei die Eingriffsaussparungstirnfläche bezüglich der Schaftlängsachse derart angewinkelt ist, dass ein Abstand der Eingriffsaussparungstirnfläche zum Wechselwerkzeugkörper ausgehend von einem Aussparungsboden zunimmt. Dadurch wird eine Keilwirkung erreicht, welche ein Wechselwerkzeug in Richtung auf den Wechselhalter zu und somit in Anlage gegen diesen vorspannt.

Dieser Effekt kann dadurch weiter unterstützt werden, dass an jedem Wechselhalter-Körperteil der Eingriffsvorsprung durch eine Eingriffsvorsprungstirnfläche begrenzt ist, wobei bei an dem Wechselhalter festgelegtem Wechselwerkzeug die Eingriffsvorsprungstirnfläche in Richtung von dem Wechselwerkzeugkörper weg orientiert ist und bezüglich der Schaftlängsachse derart angewinkelt ist, dass ein Abstand der Eingriffsvorsprungstirnfläche zum Wechselwerkzeugkörper in Richtung zu einem Vorsprungscheitel des Eingriffsvorsprungs abnimmt.

Um im Bodenbearbeitungsbetrieb auftretende und auf ein Wechselwerkzeug einwirkende Kräfte auf den zugehörigen Wechselhalter zu übertragen, kann an dem Wechselhalter eine die Wechselwerkzeug-Aufnahmeöffnung umgebende Wechselwerkzeug-Abstützfläche vorgesehen sein.

Bei Verwendung von Gleichteilen für die beiden Wechselhalter-Körperteile kann dabei an jedem Wechselhalter-Körperteil eine Teilfläche der Wechselwerkzeug-Abstützfläche vorgesehen sein.

Bei einer alternativen Ausgestaltung, bei welcher ein Wechselwerkzeug in einfacher Art und Weise, gleichwohl stabil an dem Wechselhalter festgelegt werden kann, kann die Wechselwerkzeug-Aufnahmeöffnung vollständig in einem der Wechselhalter-Körperteile ausgebildet sein.

Dabei wird zur Festlegung eines Wechselwerkzeugs an dem einen der Wechselhalter-Körperteile vorgeschlagen, dass in einem Aufnahmeöffnungsboden der Wechselwerkzeug-Aufnahmeöffnung eine Durchgriffsöffnung für ein den Werkzeugschaft bezüglich des einen Wechselhalter-Körperteils festlegendes Wechselwerkzeug-Befestigungsorgan vorgesehen ist.

Zur stabilen Abstützung eines Wechselwerkzeugs an dem Wechselhalter kann an dem einen Wechselhalter-Körperteil eine die Wechselwerkzeug-Aufnahmeöffnung umgebende Wechselwerkzeug-Abstützfläche vorgesehen sein. Weiter kann zum Bereitstellen einer im Wesentlichen stufenfreien Außenumfangskontur im Übergang zwischen den beiden Wechselhalter-Körperteilen in dem einen Wechselhalter-Körperteil eine das andere Wechselhalter-Körperteil aufnehmende Wechselhalter-Körperteil-Aufnahmeaussparung vorgesehen sein.

Eine spielfreie und stabile Anlagewechselwirkung kann bei diesem Aufbau dadurch erreicht werden, dass bei an dem Werkzeugträger festgelegtem Wechselhalter und an dem Wechselhalter festgelegtem Wechselwerkzeug das Wechselwerkzeug mit einem Abstützbereich in Anlage an dem Wechselhalter vorgespannt ist. Insbesondere kann dabei das Wechselwerkzeug durch die in die Eingriffsaussparung eingreifenden Eingriffsvorsprünge mit seinem Abstützbereich in Anlage an dem Wechselhalter vorgespannt sein.

Der Abstützbereich kann an dem Wechselwerkzeugkörper eine den Werkzeugschaft wenigstens bereichsweise umgebende, ringartige Wechselhalter-Abstützfläche umfassen.

Bei einer anderen Ausgestaltung eines Wechselwerkzeugs kann der Abstützbereich an dem Wechselwerkzeugkörper eine Mehrzahl von mit radialem Abstand zu der Schaftlängsachse und mit Umfangsabstand um die Schaftlängsachse zueinander angeordneten Wechselhalter-Abstützabschnitten aufweisen. In Zuordnung zu jedem Wechselhalter-Abstützabschnitt kann dabei am Wechselhalter ein Wechselwerkzeug-Abstützabschnitt vorgesehen sein.

Die vorliegende Erfindung betrifft ferner eine Bodenbearbeitungswalze, umfassend einen einen Trägermantel bereitstellenden und eine Walzendrehachse umgebenden Walzenmantel und eine Mehrzahl von erfindungsgemäß aufgebauten Walzenwerkzeugen, wobei der Werkzeugträger von jedem der Walzenwerkzeuge an dem Walzenmantel vorzugsweise durch Materialschluss festgelegt ist.

Um eine stabile Anbindung an eine Bodenbearbeitungswalze zu erreichen, kann bei an einem Werkzeugträger festgelegtem Wechselhalter der Wechselhalter nach radial innen gegen den Werkzeugträger oder/und den Walzenmantel vorgespannt sein. Ist der Wechselhalter nach radial innen nur gegen den Werkzeugträger vorgespannt, besteht im wesentlichen kein direkter Kontakt zwischen dem Wechselhalter und einer Außenumfangsseite des Walzenmantels. Ist der Wechselhalter nach radial innen nur gegen den Walzenmantel vorgespannt, ist der Wechselhalter im Wesentlichen nicht nach radial innen gegen den Werkzeugträger vorgespannt, sondern stützt sich zur Erzeugung der Vorspannung gegen den Walzenmantel nach radial außen am Werkzeugträger ab.

Ferner betrifft die vorliegende Erfindung eine Umkleidung für eine Bodenbearbeitungswalze, umfassend eine Mehrzahl von einen Trägermantel bereitstellenden und einen eine Walzendrehachse umgebenden Walzenmantel einer Bodenbearbeitungswalze umkleidend anzuordnenden Umkleidungssegmenten und eine Mehrzahl erfindungsgemäß aufgebauter Walzenwerkzeuge, wobei der Werkzeugträger von jedem der Walzenwerkzeuge an einem der Umkleidungssegmente vorzugsweise durch Materialschluss festgelegt ist.

Auch bei derartiger Ausgestaltung kann vorgesehen sein, dass bei an einem Werkzeugträger festgelegtem Wechselhalter der Wechselhalter nach radial innen gegen den Werkzeugträger oder/und den Walzenmantel vorgespannt ist.

Die Erfindung wird nachfolgend mit Bezug auf die beiliegenden Figuren detailliert beschrieben. Es zeigt:
- Fig. 1: eine perspektivische Ansicht einer Bodenbearbeitungswalze mit einer Mehrzahl von am Außenumfang derselben vorgesehenen Walzenwerkzeugen;
- Fig. 2: die Bodenbearbeitungswalze der Fig. 1 mit am Außenumfang derselben festgelegten Werkzeugträgern der Walzenwerkzeuge;
- Fig. 3: eine perspektivische Explosionsdarstellung eines Walzenwerkzeugs;
- Fig. 4: das Walzenwerkzeug der Fig. 3 im Zusammenbau;
- Fig. 5: eine perspektivische Ansicht eines Werkzeugträgers des Walzenwerkzeugs der Fig. 3 und 4;
- Fig. 6: eine perspektivische Ansicht von einem der beiden Wechselhalter-Körperteile des Walzenwerkzeugs der Fig. 3 und 4;
- Fig. 7: eine perspektivische Ansicht des anderen der beiden Wechselhalter-Körperteile des Walzenwerkzeugs der Fig. 3 und 4;
- Fig. 8: eine Seitenansicht des Walzenwerkzeugs der Fig. 3 und 4, betrachtet in Richtung einer Walzendrehachse einer das Walzenwerkzeug tragenden Bodenbearbeitungswalze;
- Fig. 9: in ihrer Darstellung a) eine Querschnittansicht des in Fig. 8 dargestellten Walzenwerkzeugs, geschnitten längs einer Linie IXa-IXa in Fig. 8, und in ihrer Darstellung b) eine Querschnittansicht des Walzenwerkzeugs der Fig. 8, geschnitten längs einer Linie IXb-IXb in Fig. 8;
- Fig. 10: eine Längsschnittansicht des Walzenwerkzeugs der Fig. 8, geschnitten längs einer Linie X-X in Fig. 9b);
- Fig. 11: eine perspektivische Ansicht eines als Meißel ausgebildeten Wechselwerkzeugs;
- Fig. 12: eine Seitenansicht eines als Stampffuß ausgebildeten Wechselwerkzeugs;
- Fig. 13: eine perspektivische Ansicht alternativen Ausgestaltungsart eines Walzenwerkzeugs;
- Fig. 14: eine Draufsicht auf das Walzenwerkzeug der Fig. 13;
- Fig. 15: eine perspektivische Explosionsdarstellung des Walzenwerkzeugs der Fig. 13;
- Fig. 16: eine Seitenansicht des Walzenwerkzeugs der Fig. 13;
- Fig. 17: eine Schnittdarstellung des Walzenwerkzeugs der Fig. 13, geschnitten längs einer Linie XVII-XVII in Fig. 16;
- Fig. 18: eine Schnittdarstellung des Walzenwerkzeugs der Fig. 13, geschnitten längs einer Linie XVIII-XVIII in Fig. 16;
- Fig. 19: eine Seitenansicht einer weiteren alternativen Ausgestaltungsart eines Walzenwerkzeugs;
- Fig. 20: eine Schnittdarstellung des Walzenwerkzeugs der Fig. 19, geschnitten längs einer Linie XX-XX in Fig. 19;
- Fig. 21: eine Schnittdarstellung des Walzenwerkzeugs der Fig. 19, geschnitten längs einer Linie XXI-XXI in Fig. 19;
- Fig. 22: eine perspektivische Explosionsdarstellung des Walzenwerkzeugs der Fig. 19;
- Fig. 23: eine Draufsicht auf das Walzenwerkzeug der Fig. 19 mit einem als Stampffuß ausgebildeten Wechselwerkzeug;
- Fig. 24: eine Seitenansicht des Walzenwerkzeugs der Fig. 23;
- Fig. 25: eine Schnittdarstellung des Walzenwerkzeugs der Fig. 23, geschnitten längs einer Linie XXV-XXV in Fig. 24;
- Fig. 26: eine perspektivische Ansicht einer weiteren alternativen Ausgestaltungsart eines Walzenwerkzeugs;
- Fig. 27: eine perspektivische Explosionsdarstellung des Walzenwerkzeugs der Fig. 26;
- Fig. 28: eine Seitenansicht des Walzenwerkzeugs der Fig. 26;
- Fig. 29: eine Schnittdarstellung des Walzenwerkzeugs der Fig. 26, geschnitten längs einer Linie XXIX-XXIX in Fig. 28;
- Fig. 30: eine Schnittdarstellung des Walzenwerkzeugs der Fig. 26, geschnitten längs einer Linie XXX-XXX in Fig. 28;
- Fig. 31: eine Seitenansicht einer als Bodenverdichter ausgebildeten Bodenbearbeitungsmaschine mit einer Bodenbearbeitungswalze.

Bevor im Folgenden mit Bezug auf die Fig. 1 bis 30 der Aufbau von an einer Bodenbearbeitungswalze vorzusehenden Walzenwerkzeugen detailliert beschrieben wird, wird mit Bezug auf die Fig. 31 der Aufbau einer Bodenbearbeitungsmaschine 10 beschrieben, an welcher derartige Walzenwerkzeuge zum Einsatz kommen können.

Die grundsätzlich als Bodenverdichter aufgebaute Bodenbearbeitungsmaschine 10 umfasst an einem Hinterwagen 12 einen Bedienstand 14 und durch ein am Hinterwagen 12 vorgesehenes Antriebsaggregat angetriebene Räder 16. An einem mit dem Hinterwagen 12 um eine im Wesentlichen vertikale Achse schwenkbar verbundenen Vorderwagen 18 ist eine Bodenbearbeitungswalze 20 um eine zur Zeichenebene der Fig. 31 orthogonale Walzendrehachse drehbar getragen. Im Inneren der Bodenbearbeitungswalze 20 kann eine Schwingungserregungsanordnung vorgesehen sein, um an der Bodenbearbeitungswalze 20 eine zur Walzendrehachse im Wesentlichen orthogonale Vibrationsbeschleunigung oder eine zur Walzendrehachse im Wesentlichen tangentiale Oszillationsbeschleunigung zu erzeugen. Mit einem die Walzendrehachse umgebenden Walzenmantel 22 bewegt die Bodenbearbeitungswalze 20 sich über den zu bearbeitenden Untergrund U. Im dargestellten Ausgestaltungsbeispiel ist die Bodenbearbeitungswalze 20 als Glattwalze ausgebildet und kann beispielsweise zum Verdichten von Erdreich, Asphalt oder dergleichen eingesetzt werden.

Die nachfolgend detailliert beschriebenen Walzenwerkzeuge können am Außenumfang der Bodenbearbeitungswalze 20 bzw. des Walzenmantels 22 direkt angebracht werden, so dass in diesem Falle der Walzenmantel 22 einen Trägermantel 26 bereitstellt, welcher die Walzenwerkzeuge trägt. Bei einer in Fig. 31 durch Strichlinie angedeuteten Ausgestaltung kann die Bodenbearbeitungswalze 20 von einer mit einer Mehrzahl von Umkleidungssegmenten 28 aufgebauten Umkleidung 30 umgeben werden, an welcher dann die nachfolgend detailliert beschriebenen Walzenwerkzeuge vorgesehen sein können, so dass die Umkleidung 30 bzw. die in Umfangsrichtung aufeinander folgenden angeordneten und miteinander fest verbundenen Umkleidungssegmente 28 in dieser Ausgestaltung den Trägermantel 26 bereitstellen.

Die Fig. 1 zeigt eine derartige Bodenbearbeitungswalze 20, an deren den Trägermantel 26 bereitstellenden Walzenmantel 22 eine Vielzahl von Walzenwerkzeugen 32 vorgesehen ist. Die Walzenwerkzeuge 32 sind an einer Außenumfangsseite 24 des Walzenmantels 22 bzw. Trägermantels 26 in eine Walzendrehachse W umgebenden Ringen angeordnet, wobei in in Richtung der Walzendrehachse W einander unmittelbar benachbarten Ringen die Walzenwerkzeuge 32 in Umfangsrichtung zueinander versetzt angeordnet sind.

Die Fig. 3 und 4 zeigen den grundsätzlichen Aufbau eines derartigen Walzenwerkzeugs 32. Jedes Walzenwerkzeug 32 umfasst einen Wechselhalter 34 mit zwei zueinander vorzugsweise im Wesentlichen identischen Wechselhalter-Körperteilen 36, 38. In seiner Grundstruktur entspricht der Wechselhalter 32 dem aus der WO 2013/107545 A2 bekannten Aufbau eines Wechselhalters und weist in Seitenansicht, also bei Ansicht in Richtung der Walzendrehachse W, ein trapezartiges Profil auf. Jedes der beiden Wechselhalter-Körperteile 36, 38 stellt eine an die kreisrunde Außenumfangskontur des den Trägermantel 26 bereitstellenden Walzenmantels 22 angepasste Trägermantel-Anlagefläche 40 bereit, mit welcher das jeweilige Wechselhalter-Körperteil 36, 38 im Zusammenbauzustand an der Außenumfangsseite 24 des Trägermantels 26 anliegt und, wie nachfolgend beschrieben, daran unter Vorspannung gehalten ist.

Das Walzenwerkzeug 32 umfasst ferner einen Werkzeugträger 46, der, wie in Fig. 2 dargestellt, beispielsweise durch Verschweißung, ggf. aber auch Verschraubung, der Außenumfangsseite 24 des Walzenmantels 22 bzw. Trägermantels 26 festgelegt ist und somit die Position für ein jeweiliges Walzenwerkzeug 32 an der Bodenbearbeitungswalze 20 vorgibt.

Jedes der beiden Wechselhalter-Körperteile 36, 38 stellt eine Werkzeugträger-Aufnahmeaussparung 48 bereit. Die Werkzeugträger-Aufnahmeaussparungen 48 stellen im zusammengesetzten Zustand einen Werkzeugträger-Aufnahmeraum 50 bereit, in welchem der zugehörige Werkzeugträger 46 aufgenommen ist. Damit ist der Werkzeugträger 46 durch die beiden Wechselhalter-Körperteile 36, 38 nach außen hin vollständig abgeschirmt und vor äußeren Einflüssen geschützt.

In jedem Wechselhalter-Körperteil 36, 38 sind zwei Befestigungsorgan-Durchgriffsöffnungen 54 vorgesehen, durch welche als Schraubbolzen ausgebildete Befestigungsorgane 58 hindurchgeführt und in im Werkzeugträger 46 ausgebildete Innengewindeöffnungen 56 eingeschraubt werden können. Zur Aufnahme von Befestigungsorganköpfen 60 sind die Befestigungsorgan-Durchgriffsöffnungen 54 mit erweitertem Befestigungsorgankopf-Aufnahmebereichen 62 ausgebildet. In dem in Fig. 4 erkennbaren Zusammenbauzustand liegen somit die Befestigungsorgane 58 vollständig im Inneren der Wechselhalter-Körperteile 36, 38, so dass die Befestigungsorgane 58 und insbesondere die Befestigungsorganköpfe 60 gegen Beschädigung bzw. Verschleiß geschützt sind und somit auch nach längerem Arbeitsbetrieb durch Einsatz eines entsprechenden Werkzeugs leicht gelöst werden können.

In einem zentralen Bereich stellt der Wechselhalter 34 eine Wechselwerkzeug-Aufnahmeöffnung 64 bereit. Bei Ausgestaltung des Wechselhalters 34 mit zwei im Wesentlichen identisch aufgebauten Wechselhalter-Körperteilen 36, 38 ist in jedem der Wechselhalter-Körperteile 36, 38 eine Wechselwerkzeug-Aufnahmeaussparung 66 vorgesehen. Die durch die beiden Wechselwerkzeug-Aufnahmeaussparungen 66 gebildete Wechselwerkzeug-Aufnahmeöffnung weist eine im Wesentlichen zylindrische Struktur auf, in welcher ein Werkzeugschaft 68 eines beispielsweise als Meißel ausgebildeten Wechselwerkzeugs 70 aufgenommen werden kann. In demjenigen Bereich, in welchem die beiden Wechselhalter-Körperteile 36, 38 die Wechselwerkzeug-Aufnahmeöffnung 64 bilden, weist der Werkzeugträger 46 eine Aussparung 73 auf, in welche der die Wechselwerkzeug-Aufnahmeöffnung 64 bereitstellende Teil des Wechselhalters 34 bzw. der Wechselhalter-Körperteile 36, 38 eingreifend positioniert werden kann.

Das in Fig. 11 dargestellte und in Form eines Meißels ausgebildete Wechselwerkzeug 70 weist einen Wechselwerkzeugkörper 72 und den von diesem in Richtung einer Schaftlängsachse S sich erstreckenden Werkzeugschaft 68 auf. In dem Werkzeugschaft 68 ist eine die Schaftlängsachse S vorzugsweise vollständig umgebende Eingriffsaussparung 76 ausgebildet, welche eine im Wesentlichen trapezartige Struktur aufweist und somit zu einem Aussparungsboden 78 hin sich nach radial innen verjüngend ausgebildet ist. Insbesondere stellt somit die Eingriffsaussparung 76 eine dem Wechselwerkzeugkörper 72 zugewandt orientierte Eingriffsaussparungstirnfläche 80 bereit, welche, wie durch eine Hilfslinie H₁ in Fig. 10 angedeutet, bezüglich der Schaftlängsachse S unter einem von 90° verschiedenen Winkel geneigt ist und von radial innen, also vom Aussparungsboden 78 weg nach radial außen einen zunehmenden Abstand zum Wechselwerkzeugkörper 72 aufweist.

An den beiden Wechselhalter-Körperteilen 36, 38 sind in Zuordnung zu der Eingriffsaussparung 76 jeweils Eingriffsvorsprünge 82 ausgebildet. Die Eingriffsvorsprünge 82 der beiden Wechselhalter-Körperteile 36, 38 bilden im Zusammenbauzustand einen im Wesentlichen ringartigen Eingriffsbereich 84, welcher in die Eingriffsaussparung 76 eines am Wechselhalter 34 lösbar festgelegten Wechselwerkzeugs 70 eingreift.

Jeder der beiden Eingriffsvorsprünge 82 der Wechselhalter-Körperteile 36, 38 weist in Anpassung an die trapezartige Struktur der Eingriffsaussparung 76 gleichermaßen eine trapezartige Struktur auf und ist an seiner im Zusammenbauzustand vom Wechselwerkzeugkörper 72 abgewandten Seite durch eine Eingriffsvorsprungstirnfläche 86 begrenzt, welche, wie in Fig. 10 gleichermaßen durch die Hilfslinie H₁ angedeutet, bezüglich der Schaftlängsachse S unter einem von 90° verschiedenen Winkel angewinkelt ist, insbesondere in gleichem Winkel angewinkelt ist, wie die Eingriffsaussparungstirnfläche 80. Die Eingriffsvorsprünge 82 sind somit in Richtung zu einem Vorsprungscheitel 83 in sich verjüngend ausgebildet.

Die beiden Eingriffsvorsprünge 82 der Wechselhalter-Körperteile 36, 38 sind in Richtung der Schaftlängsachse S kürzer dimensioniert, als die Eingriffsaussparung 76, so dass beim Zusammenbau bzw. im Zusammenbauzustand lediglich die Eingriffsaussparungstirnfläche 80 in Wechselwirkung tritt mit den Eingriffsvorsprungstirnflächen 86, im andern axialen Endbereich die Eingriffsvorsprünge 82 jedoch nicht in Anlage an dem Werkzeugschaft 68 kommen. Auf diese Art und Weise kann beim Zusammenbau bzw. im Zusammenbauzustand eine das Wechselwerkzeug 70 in Richtung auf den Wechselhalter 34 zu vorspannende, keilartige Wechselwirkung zwischen den Eingriffsvorsprungstirnflächen 86 der beiden Wechselhalter-Körperteile 36, 38 und der Eingriffsaussparungstirnfläche 80 erzeugt werden. Dadurch wird das Wechselwerkzeug 70 mit einem am Wechselwerkzeugkörper 72 gebildeten Abstützbereich 88, welcher bei der Ausgestaltung des Wechselwerkzeugs 70 als Meißel durch eine den Werkzeugschaft 68 ringartig umgebende Wechselhalter-Abstützfläche 90 bereitgestellt ist, in Anlage an einer am Wechselhalter 34 die Wechselwerkzeug-Aufnahmeöffnung 64 ringartig umgebenden Wechselwerkzeug-Abstützfläche 92 gepresst. Die Wechselwerkzeug-Abstützfläche 92 umfasst an jedem der Wechselhalter-Körperteile 36, 38 eine Teilfläche 93.

Bei der erfindungsgemäßen Ausgestaltung eines Walzenwerkzeugs 32 könnte der Eingriffsvorsprung 82 mit einer daran vorgesehenen, ringartigen und die Schaft Längsachse S im Wesentlichen vollständig umgebenden Eingriffsvorsprungstirnfläche 86 auch am Werkzeugschaft 68 vorgesehen sein, während an den Wechselhalter-Körperteilen 36, 38 dann jeweils Abschnitte der Eingriffsaussparung 76 bzw. der Eingriffsaussparungstirnfläche 80 gebildet sein könnten.

Der Werkzeugträger 46 liegt mit einer Trägermantel-Anlageseite 94 an der Außenumfangsseite 24 des Trägermantels 26 bzw. im dargestellten Ausgestaltungsbeispiel des Walzenmantels 22 an. In den Fig. 9 und 10 ist zu erkennen, dass am Außenumfangsbereich der Trägermantel-Anlageseite 94 eine zur Aufnahme einer Schweißnaht vorgesehene Anfasung 96 gebildet ist.

Der Werkzeugträger 46 stellt an zwei voneinander abgewandten Seiten, die bei Anbringung am Trägermantel 26 in Richtung der Walzendrehachse W orientiert sind, Körperteil-Anlageflächen 98 bereit. Diese sind, ausgehend von ihrem an die Trägermantel-Anlageseite 94 bzw. Anfasung 96 angrenzenden Bereichen nach radial außen voneinander weg geneigt und erstrecken sich somit in radialer Richtung entlang einer in Fig. 9b) dargestellten Hilfslinie H₂ angewinkelt zur Schaftlängsachse S. Vorzugsweise sind die beiden Körperteil-Anlageflächen 98 des Werkzeugträgers 96 bezüglich einer die Schaftlängsachse S enthaltenden Mittenebene des Werkzeugträgers 46 symmetrisch bzw. spiegelsymmetrisch angeordnet, so dass der Werkzeugträger 46 eine nach radial außen, also in Richtung von der Trägermantelanlagefläche 94 weg sich erweiternde, keilartige bzw. trapezartige Querschnittgeometrie aufweist.

In Entsprechung zu dieser bezüglich der Schaftlängsachse bzw. der Werkzeugträger-Mittenebene angewinkelten Positionierung der Körperteil-Anlageflächen 98 weist jedes Wechselhalter-Körperteil 36, 38 eine komplementär angewinkelte Werkzeugträger-Anlagefläche 100 auf. Durch die Wechselwirkung der Körperteil-Anlageflächen 98 mit den jeweils zugeordneten Werkzeugträger-Anlageflächen 100 wird eine Keilwirkung erzielt, durch welche die Wechselhalter-Körperteile 36, 38 in Richtung auf den Trägermantel 26 zu vorgespannt werden, so dass sie mit ihren Trägermantel-Anlageflächen 40 stabil an der Außenseite des Trägermantels 26 anliegen, wenn die beiden Wechselhalter-Körperteile 36, 38 durch Anziehen der Befestigungsorgane 58 in Richtung auf den Werkzeugträger 46 zu belastet sind.

Beim Zusammenbau eines vorangehend beschriebenen Walzenwerkzeugs 32 werden zunächst die beiden Wechselhalter-Körperteile 36, 38 seitlich auf den an dem Trägermantel 26 festgelegten Werkzeugträger 46 zu bewegt. Bei dieser Annäherung der Wechselhalter-Körperteile 36, 38 an den Werkzeughalter 46 und aneinander kann gleichzeitig auch der Werkzeugschaft 68 des Wechselwerkzeugs 70 in den Wechselwerkzeug-Aufnahmeaussparungen 66 aufgenommen werden, wobei die Eingriffsvorsprünge 82 in die Eingriffsaussparung 76 eingreifen. Dabei kommen die Eingriffsvorsprungstirnflächen 86 in Anlage an der Eingriffsaussparungstirnfläche 80 und belasten mit zunehmender Annäherung der Wechselhalter-Körperteile 36, 38 aneinander das Wechselwerkzeug 70 in Richtung auf den Wechselhalter 34 zu, bis dieses mit seiner Wechselhalter-Abstützfläche 90 in Anlage an der Wechselwerkzeug-Abstützfläche 92 kommt. Im Zuge dieser gegenseitigen Annäherung der beiden Wechselhalter-Körperteile 36, 38, welche auch durch das Einschrauben der Befestigungsorgane 58 in die zugehörigen Innengewindeöffnungen 56 des Werkzeugträgers 46 hervorgerufen bzw. unterstützt wird, kommen die an den Wechselwerkzeug-Körperteilen 36, 38 vorgesehenen Werkzeugträger-Anlageflächen 100 in Anlage an den zugehörigen Körperteil-Anlageflächen 98, wodurch der gesamte Wechselhalter 34 nach radial innen, also auf die Außenumfangsseite 24 des Trägermantels 26 zu vorgespannt wird. Im Zusammenbauzustand liegt der Wechselhalter 34 mit den Trägermantel-Anlageflächen 40 der Wechselhalter-Körperteile 36, 38 stabil und spielfrei an der Außenumfangsseite 24 des Trägermantels 26 an. Gleichzeitig ist das Wechselwerkzeug 70 stabil in Anlage gegen die Wechselwerkzeug-Abstützfläche 92 des Wechselhalters 34 vorgespannt und am Wechselhalter 34 gehalten. In diesem Zusammenbauzustand sind am Wechselhalter 34 dann bei Positionierung an einem Trägermantel 26 in Umfangsrichtung beidseits des Wechselwerkzeugs 70 Brechvorsprünge 102, 104 gebildet, welche einerseits das Zerbrechen des zu bearbeitenden Untergrunds U unterstützen und andererseits den Wechselhalter 34 vor übermäßigem Verschleiß schützen.

Zum Wechseln eines Wechselwerkzeugs 70 bzw. zum Austausch verschlissener Wechselhalter-Körperteile 36, 38 können die gegen Einwirkung von außen grundsätzlich geschützten Befestigungsorgane 58 gelöst werden und somit die durch die Befestigungsorgane 58 lösbar am Werkzeugträger 46 gehaltenen Wechselhalter-Körperteile 36, 38 vom Werkzeugträger 46 entfernt werden, wobei auch das Wechselwerkzeug 70 freigegeben wird. Es kann dann dasjenige der vom Werkzeughalter 46 losgelösten Bauteile ausgetauscht werden, welches verschleißbedingt oder zur Durchführung eines anderen Arbeitsbetriebs zu ersetzen ist.

Die Fig. 12 zeigt eine alternative Ausgestaltungsart eines Wechselwerkzeugs 70'. Dieses bildet mit seinem Wechselwerkzeugkörper 72 einen Stampffuß, welcher insbesondere zum Verdichten von Erdreich eingesetzt werden kann. Der Wechselwerkzeugkörper 72 ist so geformt, dass er im Zusammenbauzustand sich an die Außenkontur des Wechselhalters 34 anlegt. Insbesondere weist der Wechselwerkzeugkörper 72 in den vier Eckbereichen desselben Wechselhalter-Abstützabschnitte 106 auf, welche im Zusammenbauzustand durch die vorangehend beschriebene Wechselwirkung der Eingriffsaussparung 76 des Werkzeugschafts 68 mit den Eingriffsvorsprüngen 82 gegen komplementäre Wechselwerkzeug-Abstützabschnitte 108 der Wechselhalter-Körperteile 36, 38 gepresst werden und somit für eine stabile und spielfreie Abstützung des Wechselwerkzeugkörpers 72 am Wechselhalter 34 sorgen.

Eine weitere alternative Ausgestaltungsart eines Walzenwerkzeugs ist in den Fig. 13 bis 18 dargestellt. In dieser Ausgestaltungsart entspricht der Aufbau des Walzenwerkzeugs 32 im Wesentlichen dem vorangehend beschriebenen Aufbau. Auch dieses Walzenwerkzeug 32 weist den an der Außenumfangsseite 24 eines Walzenmantels 22 durch eine vorzugsweise vollständig umlaufende Schweißnaht festgelegten Werkzeugträger 46 sowie einen mit zwei zueinander identisch aufgebauten Wechselhalter-Körperteilen 36, 38 aufgebauten Wechselhalter 34 auf. Bei dieser Ausgestaltung ist vorzugsweise dafür gesorgt, dass nur der Werkzeugträger 46 den Walzenmantel 22 berührt, während die beiden Wechselhalter-Körperteile 36, 38 sowie auch das durch diese zu haltende Wechselwerkzeug 70 im Wesentlichen keinen direkten Kontakt mit dem Walzenmantel 22 hat. Die Wechselhalter-Körperteile 36, 38 überdecken jedoch die den Werkzeugträger 46 am Walzenmantel 22 festlegende Schweißnaht und schützen diese somit gegen Verschleiß. Auch bei dieser Ausgestaltungsart weist der Werkzeugträger 46 in seinem an die Außenumfangsseite 24 des Walzenmantels 22 angrenzenden Umfangsbereich eine Anfasung 47 auf, welche für eine erhöhte Festigkeit der Verschweißung sorgt.

Anders als bei der beispielsweise in Fig. 3 erkennbaren Ausgestaltungsart sind bei dem Wechselwerkzeug 32 der Ausgestaltungsform der Fig. 13 bis 18 die beiden Wechselhalter-Körperteile 36, 38 nur durch zwei als Schraubbolzen ausgebildete Befestigungsorgane 58 am Werkzeugträger 46 festgelegt. Jedes der Wechselhalter-Körperteile 36, 38 weist in Zuordnung zu einem der beiden Befestigungsorgane 58 eine Befestigungsorgan-Durchgriffsöffnung 54 mit einem Befestigungsorgankopf-Aufnahmebereich 62 auf. Ferner weist jedes der Wechselhalter-Körperteile 36, 38 eine Innengewindeöffnung 56 auf, in welche ein durch eine Befestigungsorgan-Durchgriffsöffnung 54 des jeweils anderen Wechselhalter-Körperteils 36, 38 hindurchgeführtes Befestigungsorgan 58 eingeschraubt werden kann. Zur Arretierung bezüglich des Werkzeugträgers 46 weist dieser in Zuordnung zu einem jeweiligen Paar aus einer Befestigungsorgan-Durchgriffsöffnung 54 und einer Innengewindeöffnung 56 eine Durchgriffsöffnung 110 auf, durch welche ein durch eine Befestigungsorgan-Durchgriffsöffnung 54 hindurchgeführtes und in eine Innengewindeöffnung 56 eingeschraubtes Befestigungsorgan 58 sich hindurcherstreckt.

Aufgrund der zueinander identischen Ausgestaltung der beiden Wechselhalter-Körperteile 36, 38 werden beim Zusammenbau die beiden Befestigungsorgane 58 von einander gegenüberliegenden Seiten des Wechselhalters 34 in die jeweils zugeordnete Befestigungsorgan-Durchgriffsöffnung 54 eingeführt und durch die Durchgriffsöffnung 110 hindurch in die Innengewindeöffnung 56 des jeweils anderen Wechselhalter-Körperteils 36, 38 eingeschraubt.

Eine weitere alternative Ausgestaltungsart eines Walzenwerkzeugs ist in den Fig. 19 bis 22 dargestellt. Während bei dieser Ausgestaltungsart der Aufbau und die Anbindung des Werkzeugträgers 46 an den Walzenmantel 22 im Wesentlichen den vorangehend beschriebenen Ausgestaltungen entspricht, sind die beiden Wechselhalter-Körperteile 36, 38 des Wechselhalters 34 zueinander nicht identisch ausgebildet. Die Wechselwerkzeug-Aufnahmeöffnung 64 ist vollständig im Wechselhalter-Körperteil 38 ausgebildet, wozu dieses eine seitliche Ausbauchung 112 aufweist, die in einer entsprechenden Ausnehmung 114 des anderen Wechselhalter-Körperteils 36 aufgenommen ist, wenn die beiden Wechselhalter-Körperteile 36, 38 am Werkzeugträger 46 festgelegt sind.

Zur Festlegung des Wechselwerkzeugs 70 am Wechselhalter 34 bzw. an dem die Wechselwerkzeug-Aufnahmeöffnung 64 aufweisenden Wechselhalter-Körperteil 38 ist an diesem ein die Wechselwerkzeug-Aufnahmeöffnung 64 in Richtung zum Walzenmantel 22 bzw. zum Werkzeugträger 46 hin begrenzender Aufnahmeöffnungsboden 116 vorgesehen, in welchem eine Durchgriffsöffnung 118 ausgebildet ist. Durch die Durchgriffsöffnung 118 im Aufnahmeöffnungsboden 116 hindurch kann ein als Schraubbolzen ausgeführtes Befestigungsorgan 120 in eine Innengewindeöffnung 122 des Werkzeugschafts 68 des Wechselwerkzeugs 70 eingeschraubt werden, wodurch das Wechselwerkzeug 70 am Wechselhalter-Körperteil 38 festgelegt wird. Man erkennt in Fig. 20, dass bei dieser Ausgestaltungsart sowohl der Werkzeugschaft 68 als auch die diesen aufnehmende Wechselwerkzeug-Aufnahmeöffnung 64 im Wesentlichen zylindrisch, also unstrukturiert ohne Vorsprünge und Aussparungen ausgebildet sind, um den Werkzeugschaft 68 in Richtung seiner Längsachse in die Wechselwerkzeug-Aufnahmeöffnung 64 einführen zu können.

Vor dem Anbringen der beiden Wechselhalter-Körperteile 36, 38 am Werkzeugträger 46 wird das Wechselwerkzeug 70 in der vorangehend beschriebenen Art und Weise am Wechselhalter-Körperteil 38 festgelegt. Danach werden diese beidseits des Werkzeugträgers 46 positioniert, wobei in Zuordnung zu einem nach unten hervorstehenden Kopf 124 des Befestigungsorgans 122 im Werkzeugträger 46 eine Aussparung 126 vorgesehen ist, in welche der Kopf 124 eingreift, wenn das Wechselhalter-Körperteil 38 am Werkzeugträger 46 positioniert ist. Somit ist der Kopf 124 des Befestigungsorgans 122 im Arbeitsbetrieb nach außen abgeschirmt und vor Verschleiß bzw. Beschädigung geschützt.

Nach dem Positionieren der Wechselhalter-Körperteile 36, 38 am Werkzeugträger 46 werden diese durch zwei als Schraubbolzen ausgebildete Befestigungsorgane 58 aneinander und am Werkzeugträger 46 fixiert. Hierzu weist das auch die Wechselwerkzeug-Aufnahmeöffnung 64 bereitstellende Wechselhalter-Körperteil 38 in Zuordnung zu jedem Befestigungsorgan 58 eine Befestigungsorgan-Durchgriffsöffnung 54 auf. Der Werkzeugträger 46 weist in Zuordnung zu jedem Befestigungsorgan 58 eine Durchgriffsöffnung 110 auf, und im Wechselhalter-Körperteil 36 ist in Zuordnung zu jedem Befestigungsorgan 58 eine Innengewindeöffnung 56 ausgebildet, in welche dieses eingeschraubt werden kann. Auch bei dieser Ausgestaltungsform werden somit die beiden Wechselhalter-Körperteile 36, 38 durch nur zwei Befestigungsorgane 58 aneinander und am Werkzeugträger 46 fixiert, wobei, anders als in der Ausgestaltungsform der Fig. 13 bis 18, die beiden Innengewindeöffnungen 56 einerseits und die beiden Befestigungsorgan-Durchgriffsöffnungen 54 andererseits jeweils im selben Wechselhalter-Körperteil 36 bzw. 38 positioniert sind.

Bei der in den Fig. 19 bis 22 dargestellten Ausgestaltungsform eines Walzenwerkzeugs 32 ist aufgrund des Umstandes, dass die Wechselwerkzeug-Aufnahmeöffnung 64 vollständig im Wechselhalter-Körperteil 38 ausgebildet ist, auch die Wechselwerkzeug-Abstützfläche 92 vollständig und somit ohne Umfangsunterbrechung am Wechselhalter-Körperteil 38 vorgesehen. Aufgrund des Umstandes, dass, wie in Fig. 20 erkennbar, der Werkzeugschaft 68 etwas kürzer gestaltet ist, als die diesen aufnehmende Wechselwerkzeug-Aufnahmeöffnung 64, kann durch das Befestigungsorgan 120 das Wechselwerkzeug 70 bezüglich des Wechselhalter-Körperteils 38 derart verspannt werden, dass das Wechselwerkzeug 70 mit seiner Wechselhalter-Abstützfläche 90 fest gegen die Wechselwerkzeug-Abstützfläche 92 verspannt ist.

Auch bei der in den Fig. 19 bis 22 dargestellten Ausgestaltungsform eines Walzenwerkzeugs 32 sind die beiden zueinander unterschiedlich gestalteten Wechselhalter-Körperteile 36, 38 in der vorangehend mit Bezug auf die verschiedenen anderen Ausgestaltungsformen beschriebenen Art und Weise stabil am Werkzeugträger 46 getragen und überdecken die diesen am Walzenmantel 22 festlegende Schweißnaht vollständig, so dass diese gegen Verschleiß geschützt ist, ohne dass dabei ein unmittelbarer Abstützkontakt zwischen den Wechselhalter-Körperteilen 36, 38 und der Außenumfangsseite 24 des Walzenmantels entsteht. Durch die Wechselwirkung der Wechselhalter-Körperteile 36, 38 bzw. der daran ausgebildeten Werkzeugträger-Anlageflächen 100 mit den Körperteil-Anlageflächen 98 des Werkzeugträgers 46 werden die Wechselhalter-Körperteile 36, 38 in Richtung auf den Werkzeugträger 46 bzw. den Walzenmantel 22 zu und bezüglich der Walzendrehachse nach radial innen vorgespannt, wodurch der feste Verbund zwischen den Wechselhalter-Körperteilen 36, 38 und dem Werkzeugträger 46 verstärkt wird. Dabei kann, wie vorangehend ausgeführt, auch eine Vorspannung gegen die Außenumfangsseite 24 des Walzenmantels 22 realisiert sein, so dass die Wechselhalter-Körperteile 36, 38 mit ihren den Werkzeugträger 46 umgebenden Bereichen an der Außenumfangsseite 24 des Walzenmantels 22 anliegen bzw. nach radial innen abgestützt sind. Alternativ können bei dieser und auch allen vorangehend beschriebenen Ausgestaltungsformen die Wechselhalter-Körperteile 36, 38 nach radial innen gegen den Werkzeugträger 46 vorgespannt sein und dabei nach radial innen im Wesentlichen an dem am Walzenmantel 22 festgelegten, plattenartigen Bereich des Werkzeugträgers 46 abgestützt sein und auch die den Werkzeugträger 46 am Walzenmantel 22 festlegende Schweißnaht überdecken, während die Wechselhalter-Körperteile 36, 38 selbst nicht in direkten Kontakt mit dem Walzenmantel 22 treten. Es besteht dabei ein spaltartiger Zwischenraum zwischen den Wechselhalter-Körperteilen 36, 38 und der Außenumfangsseite 24 des Walzenmantels 22. Die Positionierung des Wechselhalters 34 ist dabei unabhängig von beispielsweise durch Verschleiß hervorgerufenen Veränderungen in der Struktur des Walzenmantels 22 an dessen Außenumfangsseite 24.

Die Fig. 23 bis 25 zeigen, dass auch bei dieser Ausgestaltung eines Wechselhalters mit zueinander nicht identisch aufgebauten Wechselhalter-Körperteilen ein als Stampffuß ausgebildetes Wechselwerkzeug 70' Anwendung finden kann. Dieses kann, so wie vorangehend mit Bezug auf die Fig. 12 auch beschrieben, beispielsweise in seitlichen Bereichen bzw. in Eckbereichen Wechselhalter-Abstützabschnitte aufweisen, welche an komplementären Wechselwerkzeug-Abstützabschnitten der Wechselhalter-Körperteile 36, 38 anliegen. Um den Zusammenbau zu vereinfachen, könnte auch vorgesehen sein, dass, ähnlich wie bei der vorangehend beschriebenen Ausgestaltungsform mit einem als Meißel ausgebildeten Wechselwerkzeug 70, ein derartiger Wechselhalter-Abstützabschnitt 106 als um den Werkzeugschaft 68 umlaufende Fläche am Wechselwerkzeugkörper 72 ausgebildet ist. Ein komplementärer Wechselwerkzeug-Abstützabschnitt 108 ist dann durch eine die Wechselwerkzeug-Aufnahmeöffnung 64 umgebende, ringartige Fläche am Wechselhalter-Körperteil 38 bereitgestellt.

Die Fig. 26 bis 30 zeigen eine Abwandlung der in den Fig. 19 bis 25 dargestellten Ausgestaltungsart eines Walzenwerkzeugs 32. Auch bei der in den Fig. 26 bis 30 dargestellten Ausgestaltungsart eines Walzenwerkzeugs 32 sind die beiden Wechselhalter-Körperteile 36, 38 so ausgebildet, dass die Wechselwerkzeug-Aufnahmeöffnung 64 vollständig im Wechselhalter-Körperteil 38 ausgebildet ist. Das Wechselhalter-Körperteil 36, welches, so wie auch bei der Ausgestaltungsform der Fig. 19 bis 25, dazu dient, die Innengewindeöffnungen 56 zum Einschrauben der durch die Befestigungsorgan-Durchgriffsöffnungen 54 des Wechselhalter-Körperteils 38 und die Durchgriffsöffnungen 110 des Werkzeugträgers 46 hindurchzuführenden Befestigungsorgane 58 bereitzustellen, ist bei der Ausgestaltungsform der Fig. 26 bis 30 jedoch deutlich kleiner dimensioniert, als bei der Ausgestaltungsform der Fig. 22 bis 25.

In Zuordnung zu dem Wechselhalter-Körperteil 36 weist das Wechselhalter-Körperteil 38 an einer Seite eine Wechselhalter-Körperteil-Aufnahmeaussparung 128 auf, welche in seitlicher Richtung und in Richtung vom Walzenmantel 22 weg offen ist. In der Wechselhalter-Körperteil-Aufnahmeaussparung 128 ist im Zusammenbauzustand das Wechselhalter-Körperteil 36 im Wesentlichen vollständig aufgenommen, so dass im Übergang zum anderen Wechselhalter-Körperteil 38 im Wesentlichen keine Stufen gebildet sind, sondern die Außenoberflächen dieser beiden Wechselhalter-Körperteile 36, 38 näherungsweise bündig ineinander übergehen.

Beim Zusammenbau eines derartigen in den Fig. 26 bis 30 dargestellten Walzenwerkzeugs 32 wird, so wie vorangehend mit Bezug auf die Fig. 19 bis 25 beschrieben, zunächst das Wechselwerkzeug 70 oder 70' mit seinem Werkzeugschaft 68 in die Wechselwerkzeug-Aufnahmeöffnung 64 des Wechselhalter-Körperteils 38 eingeführt und darin durch das Befestigungsorgan 120 fixiert. Nachfolgend wird das Wechselhalter-Körperteil 38 von radial außen auf den zugeordneten Werkzeugträger 46 aufgesetzt, und es werden die Befestigungsorgane 58 durch die Befestigungsorgan-Durchgriffsöffnungen 54 und die Durchgriffsöffnungen 110 hindurch geführt und in das in der Wechselhalter-Körperteil-Aufnahmeaussparung 128 zu positionierende Wechselhalter-Körperteil 36 eingeschraubt.

Mit dem erfindungsgemäßen Aufbau eines Walzenwerkzeugs, bei welchem lediglich ein jeweiliger Werkzeugträger an einem Trägermantel beispielsweise durch Verschweißen unlösbar festgelegt ist, ist in einfacher Art und Weise die Möglichkeit geschaffen, sowohl den Wechselhalter, als auch das an einem jeweiligen Wechselhalter gehaltene Walzenwerkzeug erforderlichenfalls auszutauschen. Da sowohl die den Wechselhalter am Werkzeugträger festlegenden Befestigungsorgane gegen übermäßigen Verschleiß beschützt sind, als auch der Werkzeugträger selbst durch den Wechselhalter gegen Verschleiß durch äußere Einwirkung geschützt ist, kann der Wechselhalter und mit diesem das daran lösbar gehaltene Wechselwerkzeug auch nach längerem Betrieb und dabei herbeigeführtem stärkerem Verschleiß leicht ausgetauscht werden, ohne dabei beispielsweise durch Schweißwerkzeuge oder dergleichen auf den Wechselhalter einwirken zu müssen.

## Patentansprüche

1. Walzenwerkzeug für eine Bodenbearbeitungswalze einer Bodenbearbeitungsmaschine, umfassend einen an einer Außenumfangsseite eines Trägermantels (26) einer Bodenbearbeitungswalze (20) festzulegenden Werkzeugträger (46), einen an dem Werkzeugträger (46) lösbar festzulegenden Wechselhalter (34) und ein an dem Wechselhalter (34) lösbar festzulegendes Wechselwerkzeug (70; 70'), wobei der Wechselhalter (34) zwei Wechselhalter-Körperteile (36, 38) umfasst, **dadurch gekennzeichnet, dass**
bei an dem Werkzeugträger (46) festgelegtem Wechselhalter (34) die beiden Wechselhalter-Körperteile (36, 38) durch Befestigungsorgane (58) am Werkzeugträger (46) festgelegt sind und die beiden Wechselhalter-Körperteile (36, 38) einen den Werkzeugträger (46) aufnehmenden Werkzeugträger-Aufnahmeraum (50) bilden.

2. Walzenwerkzeug nach Anspruch 1,
**dadurch gekennzeichnet, dass** die beiden Wechselhalter-Körperteile (36, 38) zueinander im Wesentlichen identisch aufgebaut sind, oder/und dass jedes Wechselhalter-Körperteil (36, 38) eine einen Teil des Werkzeugträger-Aufnahmeraums (50) bereitstellende Werkzeugträger-Aufnahmeaussparung (48) aufweist, oder/und dass jedes Wechselhalter-Körperteil (36, 38) eine einer Außenumfangsseite (24) eines Trägermantels (26) zugewandt zu positionierende, an eine Außenumfangskontur des Trägermantels (26) angepasste Trägermantel-Anlagefläche (40) aufweist.

3. Walzenwerkzeug nach Anspruch 1 oder 2,
**dadurch gekennzeichnet, dass** jedes Wechselhalter-Körperteil (36, 38) durch wenigstens ein Befestigungsorgan (58), vorzugsweise zwei Befestigungsorgane (58), an dem Werkzeugträger (46) festlegbar ist, wobei jedes Wechselhalter-Körperteil (36, 38) in Zuordnung zu jedem dieses an dem Werkzeugträger (46) festlegenden Befestigungsorgan (58) eine Befestigungsorgan-Durchgriffsöffnung (54) mit einem erweiterten Befestigungsorgankopf-Aufnahmebereich (62) aufweist.

4. Walzenwerkzeug nach einen der Ansprüche 1-3,
**dadurch gekennzeichnet, dass** der Werkzeugträger (46) in Zuordnung zu jedem Wechselhalter-Körperteil (36, 38) eine Körperteil-Anlagefläche (98) aufweist und jedes Wechselhalter-Körperteil (36, 38) eine Werkzeugträger-Anlagefläche (100) zur Anlage an der zugeordneten Körperteil-Anlagefläche (98) des Werkzeugträgers (46) aufweist, wobei die Körperteil-Anlageflächen (98) an voneinander abgewandten Seiten des Werkzeugträgers (46) derart angeordnet sind, dass ein gegenseitiger Abstand der Körperteil-Anlageflächen (46) des Werkzeugträgers ausgehend von einer Trägermantel-Anlageseite (94) des Werkzeugträgers (46) zunimmt, vorzugsweise wobei die Körperteil-Anlageflächen (98) bezüglich einer Werkzeugträger-Mittenebene des Werkzeugträgers (46) im Wesentlichen symmetrisch angeordnet sind.

5. Walzenwerkzeug nach Anspruch 4,
**dadurch gekennzeichnet, dass** die Werkzeugträger-Anlageflächen (100) der beiden Wechselhalter-Körperteile (36, 38) zu den zugeordneten Körperteil-Anlageflächen (98) des Werkzeugträgers (46) derart komplementär angeordnet sind, dass bei am Werkzeugträger (46) festgelegten Wechselhalter-Körperteilen (36, 38) der gegenseitige Abstand der Werkzeugträger-Anlageflächen (100) der beiden Wechselhalter-Körperteile (36, 38) in Richtung von der Trägermantel-Anlageseite (94) des Werkzeugträgers (46) weg zunimmt.

6. Walzenwerkzeug nach einen der vorangehenden Ansprüche,
**dadurch gekennzeichnet, dass** der Wechselhalter (34) eine Wechselwerkzeug-Aufnahmeöffnung (64) zur Aufnahme eines in Richtung einer Schaftlängsachse (S) von einem Wechselwerkzeugkörper (72) sich erstreckenden Werkzeugschafts (68) des an dem Wechselhalter (34) festzulegenden Wechselwerkzeugs (70; 70') aufweist.

7. Walzenwerkzeug nach Anspruch 6,
**dadurch gekennzeichnet, dass** jedes Wechselhalter-Körperteil (36, 38) eine einen Teil der Wechselwerkzeug-Aufnahmeöffnung (64) bereitstellende Wechselwerkzeug-Aufnahmeaussparung (66) aufweist.

8. Walzenwerkzeug nach Anspruch 7,
**dadurch gekennzeichnet, dass** der Werkzeugschaft (68) eine um die Schaftlängsachse (S) vorzugsweise vollständig umlaufende Eingriffsaussparung (76) aufweist, und dass jedes Wechselhalter-Körperteil (36, 38) im Bereich der Wechselwerkzeug-Aufnahmeaussparung (66) einen in die Eingriffsaussparung (76) eingreifend zu positionierenden Eingriffsvorsprung (82) aufweist, vorzugsweise wobei die Eingriffsvorsprünge (82) der beiden Wechselhalter-Körperteile (36, 38) bei an dem Werkzeugträger (46) festgelegtem Wechselhalter (34) zusammen einen im Wesentlichen ringartigen Eingriffsbereich (84) bilden.

9. Walzenwerkzeug nach Anspruch 8,
**dadurch gekennzeichnet, dass** die Eingriffsaussparung (76) in Richtung von dem Wechselwerkzeugkörper (72) weg durch eine Eingriffsaussparungstirnfläche (80) begrenzt ist, wobei die Eingriffsaussparungstirnfläche (80) bezüglich der Schaftlängsachse (S) derart angewinkelt ist, dass ein Abstand der Eingriffsaussparungstirnfläche (80) zum Wechselwerkzeugkörper (72) ausgehend von einem Aussparungsboden (78) zunimmt.

10. Walzenwerkzeug nach Anspruch 9,
**dadurch gekennzeichnet, dass** an jedem Wechselhalter-Körperteil (36, 38) der Eingriffsvorsprung (82) durch eine Eingriffsvorsprungstirnfläche (86) begrenzt ist, wobei bei an dem Wechselhalter (34) festgelegtem Wechselwerkzeug (70; 70') die Eingriffsvorsprungstirnfläche (86) in Richtung von dem Wechselwerkzeugkörper (72) weg orientiert ist und bezüglich der Schaftlängsachse (S) derart angewinkelt ist, dass ein Abstand der Eingriffsvorsprungstirnfläche (86) zum Wechselwerkzeugkörper (72) in Richtung zu einem Vorsprungscheitel (83) des Eingriffsvorsprungs (82) abnimmt.

11. Walzenwerkzeug nach der Ansprüche 6-10,
**dadurch gekennzeichnet, dass** an dem Wechselhalter (34) eine die Wechselwerkzeug-Aufnahmeöffnung (64) umgebende Wechselwerkzeug-Abstützfläche (92) vorgesehen ist.

12. Walzenwerkzeug nach Anspruch 11,
**dadurch gekennzeichnet, dass** an jedem Wechselhalter-Körperteil (36, 38) eine Teilfläche (93) der Wechselwerkzeug-Abstützfläche (92) vorgesehen ist.

13. Walzenwerkzeug nach Anspruch 6,
**dadurch gekennzeichnet, dass** die Wechselwerkzeug-Aufnahmeöffnung (64) vollständig in einem der Wechselhalter-Körperteile (36, 38) ausgebildet ist.

14. Walzenwerkzeug nach Anspruch 13,
**dadurch gekennzeichnet, dass** in einem Aufnahmeöffnungsboden (116) der Wechselwerkzeug-Aufnahmeöffnung (64) eine Durchgriffsöffnung (118) für ein den Werkzeugschaft (68) bezüglich des einen Wechselhalter-Körperteils (38) festlegendes Wechselwerkzeug-Befestigungsorgan (120) vorgesehen ist.

15. Walzenwerkzeug nach Anspruch 13 oder 14,
**dadurch gekennzeichnet, dass** an dem einen Wechselhalter-Körperteil (38) eine die Wechselwerkzeug-Aufnahmeöffnung (64) umgebende Wechselwerkzeug-Abstützfläche (92) vorgesehen ist, oder/und dass in dem einen Wechselhalter-Körperteil (38) eine das andere Wechselhalter-Körperteil (36) aufnehmende Wechselhalter-Körperteil-Aufnahmeaussparung (128) vorgesehen ist.

16. Walzenwerkzeug nach einem der vorangehenden Ansprüche,
**dadurch gekennzeichnet, dass** bei an dem Werkzeugträger (46) festgelegtem Wechselhalter (34) und an dem Wechselhalter (34) festgelegtem Wechselwerkzeug (70; 70') das Wechselwerkzeug (70; 70') mit einem Abstützbereich (88) in Anlage an dem Wechselhalter (34) vorgespannt ist.

17. Walzenwerkzeug nach Anspruch 16, sofern auf Anspruch 8 rückbezogen, **dadurch gekennzeichnet, dass** das Wechselwerkzeug (70; 70') durch die in die Eingriffsaussparung (76) eingreifenden Eingriffsvorsprünge (82) mit seinem Abstützbereich (88) in Anlage an dem Wechselhalter (34) vorgespannt ist.

18. Walzenwerkzeug nach Anspruch 16 oder 17, sofern auf Anspruch 6 rückbezogen,
**dadurch gekennzeichnet, dass** der Abstützbereich (88) an dem Wechselwerkzeugkörper (72) eine den Werkzeugschaft (68) wenigstens bereichsweise umgebende, ringartige Wechselhalter-Abstützfläche (90) umfasst.

19. Walzenwerkzeug nach Anspruch 16 oder 17, sofern auf Anspruch 6 rückbezogen,
**dadurch gekennzeichnet, dass** der Abstützbereich (88) an dem Wechselwerkzeugkörper (72) eine Mehrzahl von mit radialem Abstand zu der Schaftlängsachse (S) und mit Umfangsabstand um die Schaftlängsachse (S) zueinander angeordneten Wechselhalter-Abstützabschnitten (106) aufweist.

20. Walzenwerkzeug nach Anspruch 19,
**dadurch gekennzeichnet, dass** an dem Wechselhalter (34) in Zuordnung zu jedem Wechselhalter-Abstützabschnitt (106) ein Wechselwerkzeug-Abstützabschnitt (108) vorgesehen ist.

21. Bodenbearbeitungswalze, umfassend einen einen Trägermantel (26) bereitstellenden , eine Walzendrehachse umgebenden Walzenmantel (22) und eine Mehrzahl von Walzenwerkzeugen (32) nach einem der vorangehenden Ansprüche, wobei der Werkzeugträger (46) von jedem der Walzenwerkzeuge (32) an dem Walzenmantel (22) vorzugsweise durch Materialschluss festgelegt ist.

22. Bodenbearbeitungswalze nach Anspruch 21, **dadurch gekennzeichnet, dass** bei an einem Werkzeugträger (46) festgelegtem Wechselhalter (34) der Wechselhalter (34) nach radial innen gegen den Werkzeugträger (46) oder/und den Walzenmantel (22) vorgespannt ist.

23. Umkleidung für eine Bodenbearbeitungswalze, umfassend eine Mehrzahl von einen Trägermantel (26) bereitstellenden und einen eine Walzendrehachse umgebenden Walzenmantel (24) einer Bodenbearbeitungswalze (20) umkleidend anzuordnenden Umkleidungssegmenten (28) und eine Mehrzahl Walzenwerkzeugen (32) nach einem der Ansprüche 1-20, wobei der Werkzeugträger (46) von jedem der Walzenwerkzeuge (32) an einem der Umkleidungssegmente (28) vorzugsweise durch Materialschluss festgelegt ist.

24. Umkleidung nach Anspruch 23, **dadurch gekennzeichnet, dass** bei an einem Werkzeugträger (46) festgelegtem Wechselhalter (34) der Wechselhalter (34) nach radial innen gegen den Werkzeugträger (46) oder/und den Trägermantel (26) vorgespannt ist.

## Claims

1. A roller tool for a soil processing roller of a soil processing machine, comprising a tool carrier (46) to be fixed on an outer circumferential side of a carrier cladding (26) of a soil compaction roller (20), a quick-change tool holder (34) to be detachably fixed on the tool carrier (46), and an exchangeable tool (70; 70') to be detachably fixed on the quick-change tool holder (34), wherein the quick-change tool holder (34) comprises two holder body parts (36, 38),
**characterized in that**
when the quick-change tool holder (34) is fixed on the tool carrier (46), the two quick-change tool holder body parts (36, 38) are fixed by fastening elements (58) on the tool carrier (46) and the two quick-change tool holder body parts (36, 38) form a tool carrier receptacle space (50) accommodating the tool carrier (46).

2. The roller tool as claimed in claim 1,
**characterized in that** the two quick-change tool holder body parts (36, 38) are constructed essentially identically to one another, or/and **in that** each quick-change tool holder body part (36, 38) has a tool carrier receptacle recess (48) providing a part of the tool carrier receptacle space (50), or/and **in that** each quick-change tool holder body part (36, 38) has a carrier cladding contact surface (40) to be positioned facing toward an outer circumferential side (24) of a carrier cladding (26) and fitted to an outer circumferential contour of the carrier cladding (26).

3. The roller tool as claimed in claim 1 or 2,
**characterized in that** each quick-change tool holder body part (36, 38) is fixable by at least one fastening element (58), preferably two fastening elements (58), on the tool carrier (46), wherein each quick-change tool holder body part (36, 38) has, assigned to each fastening element (58) fixing it on the tool carrier (46), a fastening element passage opening (54) having an expanded fastening element head receptacle region (62).

4. The roller tool as claimed in any one of claims 1-3,
**characterized in that** the tool carrier (46) has a body part contact surface (98) assigned to each quick-change tool holder body part (36, 38), and each quick-change tool holder body part (36, 38) has a tool carrier contact surface (100) for contact on the assigned body part contact surface (98) of the tool carrier (46), wherein the body part contact surfaces (98) are arranged on sides of the tool carrier (46) facing away from one another in such a way that a mutual distance of the body part contact surfaces (46) of the tool carrier increases starting from a carrier cladding contact side (94) of the tool carrier (46), preferably wherein the body part contact surfaces (98) are arranged essentially symmetrically with respect to a tool carrier center plane of the tool carrier (46).

5. The roller tool as claimed in claim 4,
**characterized in that** the tool carrier contact surfaces (100) of the two quick-change tool holder body parts (36, 38) are arranged complementary to the assigned body part contact surfaces (98) of the tool carrier (46) in such a way that when the quick-change tool holder body parts (36, 38) are fixed on the tool carrier (46), the mutual distance of the tool carrier contact surfaces (100) of the two quick-change tool holder body parts (36, 38) increases in the direction away from the carrier cladding contact side (94) of the tool carrier (46).

6. The roller tool as claimed in any one of the preceding claims,
**characterized in that** the quick-change tool holder (34) has an exchangeable tool receptacle opening (64) for accommodating a tool shaft (68), extending in the direction of a shaft longitudinal axis (S) from an exchangeable tool body (72), of the exchangeable tool (70; 70') to be fixed on the quick-change tool holder (34).

7. The roller tool as claimed in claim 6,
**characterized in that** each quick-change tool holder body part (36, 38) has an exchangeable tool receptacle recess (66) providing a part of the exchangeable tool receptacle opening (64).

8. The roller tool as claimed in claim 7,
**characterized in that** the tool shaft (68) has an engagement recess (76) preferably completely circumferential around the shaft longitudinal axis (S), and **in that** each quick-change tool holder body part (36, 38) has, in the region of the exchangeable tool receptacle recess (66), an engagement projection (82) to be positioned in an engaging manner in the engagement recess (76), preferably wherein the engagement projections (82) of the two quick-change tool holder body parts (36, 38) together form an essentially ring-like engagement region (84) when the quick-change tool holder (34) is fixed on the tool carrier (46).

9. The roller tool as claimed in claim 8,
**characterized in that** the engagement recess (76) is delimited in the direction away from the exchangeable tool body (72) by an engagement recess end face (80), wherein the engagement recess end face (80) is angled with respect to the shaft longitudinal axis (S) in such a way that a distance of the engagement recess end face (80) to the exchangeable tool body (72) increases starting from a recess bottom (78).

10. The roller tool as claimed in claim 9,
**characterized in that,** on each quick-change tool holder body part (36, 38), the engagement projection (82) is delimited by an engagement projection end face (86), wherein when the exchangeable tool (70; 70') is fixed on the quick-change tool holder (34), the engagement projection end face (86) is oriented in the direction away from the exchangeable tool body (72) and is angled with respect to the shaft longitudinal axis (S) in such a way that a distance of the engagement projection end face (86) to the exchangeable tool body (72) decreases in the direction toward a projection vertex (83) of the engagement projection (82).

11. The roller tool as claimed in claims 6-10,
**characterized in that** an exchangeable tool support surface (92) enclosing the exchangeable tool receptacle opening (64) is provided on the quick-change tool holder (34).

12. The roller tool as claimed in claim 11,
**characterized in that** a partial surface (93) of the exchangeable tool support surface (92) is provided on each quick-change tool holder body part (36, 38).

13. The roller tool as claimed in claim 6,
**characterized in that** the exchangeable tool receptacle opening (64) is formed completely in one of the quick-change tool holder body parts (36, 38).

14. The roller tool as claimed in claim 13,
**characterized in that,** in a receptacle opening bottom (116) of the exchangeable tool receptacle opening (64), a passage opening (118) is provided for an exchangeable tool fastening element (120) fixing the tool shaft (68) with respect to the one quick-change tool holder body part (38).

15. The roller tool as claimed in claim 13 or 14,
**characterized in that** an exchangeable tool support surface (92) enclosing the exchangeable tool receptacle opening (64) is provided on the one quick-change tool holder body part, or/and **in that** a quick-change tool holder body part receptacle recess (128) accommodating the other quick-change tool holder body part (36) is provided in the one quick-change tool holder body part (38).

16. The roller tool as claimed in any one of the preceding claims,
**characterized in that,** when the quick-change tool holder (34) is fixed on the tool carrier (46) and the exchangeable tool (70; 70') is fixed on the quick-change tool holder (34), the exchangeable tool (70; 70') is pre-tensioned with a support region (88) in contact on the quick-change tool holder (34).

17. The roller tool as claimed in claim 16, insofar as referring back to claim 8,
**characterized in that** the exchangeable tool (70; 70') is pre-tensioned by the engagement projections (82) engaging in the engagement recess (76) with its support region (88) in contact on the quick-change tool holder (34).

18. The roller tool as claimed in claim 16 or 17, insofar as referring back to claim 6, **characterized in that** the support region (88) on the exchangeable tool body (72) has a ring-like quick-change tool holder support surface (90) enclosing the tool shaft (68) at least in regions.

19. The roller tool as claimed in claim 16 or 17, insofar as referring back to claim 6, **characterized in that** the support region (88) on the exchangeable tool body (72) has a plurality of quick-change tool holder support sections (106) arranged with radial distance to the shaft longitudinal axis (S) and with circumferential distance around the shaft longitudinal axis (S) to one another.

20. The roller tool as claimed in claim 19,
**characterized in that** an exchangeable tool support section (108) is provided on the quick-change tool holder (34) assigned to each quick-change tool holder support section (106).

21. A soil processing roller, comprising a roller cladding (22), which provides a carrier cladding (26) and encloses a roller rotational axis, and a plurality of roller tools (32) as claimed in any one of the preceding claims, wherein the tool carrier (46) of each of the roller tools (32) is fixed on the roller cladding (22), preferably by material bonding.

22. The soil processing roller as claimed in claim 21, **characterized in that**, when the quick-change tool holder (34) is fixed on a tool carrier (46), the quick-change tool holder (34) is pre-tensioned radially inward against the tool carrier (46) or/and the roller cladding (22).

23. A casing for a soil processing roller, comprising a plurality of casing segments (28), which provide a carrier cladding (26) and are to be arranged casing a roller cladding (24) of a soil processing roller (20) enclosing a roller rotational axis, and a plurality of roller tools (32) as claimed in any one of claims 1-20, wherein the tool carrier (46) of each of the roller tools (32) is fixed on one of the casing segments (28), preferably by material bonding.

24. The casing as claimed in claim 23, **characterized in that**, when the quick-change tool holder (34) is fixed on a tool carrier (46), the quick-change tool holder (34) is pre-tensioned radially inward against the tool carrier (46) or/and the carrier cladding (26).

## Revendications

1. Un outil pour un rouleau de traitement du sol d'une machine de traitement du sol, comprenant un porte-outil (46) à fixer sur un côté circonférentiel extérieur d'un revêtement de support (26) d'un rouleau de traitement du sol (20), un porte-outil interchangeable (34) à fixer de manière amovible sur le porte-outil (46), et un outil interchangeable (70 ; 70') à fixer de manière amovible sur le porte-outil interchangeable (34), dans lequel le porte-outil interchangeable (34) comprend deux parties de corps de porte-outil interchangeable (36, 38), **caractérisé en ce que** lorsque le porte-outil interchangeable (34) est fixé sur le porte-outil (46), les deux parties de corps de porte-outil interchangeable (36, 38) sont fixées par des éléments de fixation (58) sur le porte-outil (46) et les deux parties de corps de porte-outil interchangeable (36, 38) forment un espace de réception du porte-outil (50) accueillant le porte-outil (46).

2. Outil de rouleau selon la revendication 1,
**caractérisé en ce que** les deux parties de corps de porte-outil interchangeable (36, 38) sont construites de manière essentiellement identique l'une à l'autre, ou/et **en ce que** chaque partie de corps de porte-outil interchangeable (36, 38) présente un logement de réception du porte-outil (48) fournissant une partie de l'espace de réception du porte-outil (50), ou/et **en ce que** chaque partie de corps de porte-outil interchangeable (36, 38) comporte une surface de contact avec le revêtement de support (40) destinée à être positionnée face à un côté circonférentiel extérieur (24) d'un revêtement de support (26) et ajustée à un contour circonférentiel extérieur du revêtement de support (26).

3. Outil de rouleau selon la revendication 1 ou 2,
**caractérisé en ce que** chaque partie de corps de porte-outil interchangeable (36, 38) peut être fixée par au moins un élément de fixation (58), de préférence deux éléments de fixation (58), sur le porte-outil (46), dans lequel chaque partie de corps de porte-outil interchangeable (36, 38) possède, assignée à chaque élément de fixation (58) le fixant sur le porte-outil (46), une ouverture de passage d'élément de fixation (54) ayant une zone de réception de tête d'élément de fixation élargie (62).

4. Outil de rouleau selon l'une des revendications 1 à 3,
**caractérisé en ce que** le porte-outil (46) présente une surface de contact de partie de corps (98) attribuée à chaque partie de corps de porte-outil interchangeable (36, 38), et chaque partie de corps de porte-outil interchangeable (36, 38) présent une surface de contact de porte-outil (100) pour le contact sur la surface de contact de partie de corps attribuée (98) du porte-outil (46), dans lequel les surfaces de contact de partie de corps (98) sont disposées sur les côtés du porte-outil (46) opposés l'un à l'autre de telle sorte qu'une distance mutuelle des surfaces de contact de partie de corps (46) du porte-outil augmente à partir de la face de contact du revêtement de porte-outil (94) du porte-outil (46), de préférence dans lequel les surfaces de contact de partie de corps (98) sont disposées de manière essentiellement symétrique par rapport à un plan médian du porte-outil (46).

5. Outil de rouleau selon la revendication 4,
**caractérisé en ce que** les surfaces de contact de porte-outil (100) des deux parties de corps de porte-outil interchangeable (36, 38) sont disposées en complément des surfaces de contact de partie de corps (98) assigneés du porte-outil (46) de telle sorte que lorsque les parties de corps de porte-outil interchangeable (36, 38) sont fixées sur le porte-outil (46), la distance mutuelle des surfaces de contact de porte-outil (100) des deux parties de corps de porte-outil interchangeable (36, 38) augmente dans la direction opposée à la face de contact du revêtement de porte-outil (94) du porte-outil (46).

6. Outil de rouleau selon l'une des revendications précédentes,
**caractérisé en ce que** le porte-outil interchangeable (34) possède une ouverture de réception d'outil interchangeable (64) destinée à recevoir un arbre d'outil (68), s'étendant dans la direction d'un axe longitudinal d'arbre (S) à partir d'un corps d'outil interchangeable (72), de l'outil interchangeable (70 ; 70') à fixer sur le porte-outil interchangeable (34).

7. Outil de rouleau selon la revendication 6,
**caractérisé en ce que** chaque partie de corps de porte-outil interchangeable (36, 38) comporte un renfoncement de réception de l'outil interchangeable (66) qui fournit une partie de l'ouverture de réception de l'outil interchangeable (64).

8. Outil de rouleau selon la revendication 7,
**caractérisé en ce que** l'arbre d'outil (68) présente un renfoncement d'engagement (76) de préférence complètement circonférentiel autour de l'axe longitudinal d'arbre (5), et **en ce que** chaque partie de corps de porte-outil interchangeable (36, 38) présente, dans la zone du renfoncement de réception de l'outil interchangeable (66), une saillie d'engagement (82) destinée à être positionnée de manière à s'engager dans le renfoncement d'engagement (76), de préférence dans laquelle les saillies d'engagement (82) des deux parties de corps de porte-outil interchangeable (36, 38) forment ensemble une zone d'engagement (84) essentiellement en forme d'anneau lorsque le porte-outil interchangeable (34) est fixé sur le porte-outil (46).

9. Outil de rouleau selon la revendication 8,
**caractérisé en ce que** le renfoncement d'engagement (76) est délimité dans la direction opposée au corps d'outil interchangeable (72) par une face d'extrémité du renfoncement d'engagement (80), dans laquelle la face d'extrémité du renfoncement d'engagement (80) est inclinée par rapport à l'axe longitudinal d'arbre (S) de telle sorte qu'une distance de la face d'extrémité du renfoncement d'engagement (80) par rapport au corps d'outil interchangeable (72) augmente à partir d'un fond du renfoncement (78).

10. Outil de rouleau selon la revendication 9,
**caractérisé en ce que,** sur chaque partie de corps de porte-outil interchangeable (36, 38), la saillie d'engagement (82) est délimitée par une face d'extrémité de saillie d'engagement (86), dans laquelle, lorsque l'outil interchangeable (70 ; 70') est fixé sur le porte-outil interchangeable (34), la face d'extrémité de saillie d'engagement (86) est orientée dans la direction opposée au corps d'outil interchangeable (72) et est inclinée par rapport à l'axe longitudinal d'arbre (S) de telle sorte qu'une distance de la face d'extrémité de saillie d'engagement (86) par rapport au corps d'outil interchangeable (72) diminue en direction d'un sommet de projection (83) de la saillie d'engagement (82).

11. Outil de rouleau selon les revendications 6 à 10,
**caractérisé en ce qu'**une surface de support d'outil interchangeable (92) entourant l'ouverture de réception d'outil interchangeable (64) est prévue sur le support d'outil interchangeable (34).

12. Outil de rouleau selon la revendication 11,
**caractérisé en ce qu'**une surface partielle (93) de la surface de support de l'outil interchangeable (92) est fournie sur chaque partie de corps de porte-outil interchangeable (36, 38).

13. Outil de rouleau selon la revendication 6,
**caractérisé en ce que** l'ouverture de réception de l'outil interchangeable (64) est entièrement formée dans l'une des parties de corps de porte-outil interchangeable (36, 38).

14. Outil de rouleau selon la revendication 13,
**caractérisé en ce que, dans** un fond d'ouverture de réception (116) de l'ouverture de réception d'outil interchangeable (64), une ouverture de passage (118) est prévue pour un élément de fixation d'outil interchangeable (120) fixant l'arbre d'outil (68) par rapport à la partie de corps de porte-outil interchangeable (38).

15. Outil de rouleau selon la revendication 13 ou 14,
**caractérisé en ce qu'**une surface de support d'outil interchangeable (92) entourant l'ouverture de réception d'outil interchangeable (64) est prévue sur la partie de corps de porte-outil interchangeable, ou/et **en ce qu'**un renfoncement de réception de la partie de corps de porte-outil interchangeable (128) accueillant l'autre partie de corps de porte-outil interchangeable (36) est prévue dans la partie de corps de porte-outil interchangeable (38).

16. Outil de rouleau selon l'une des revendications précédentes,
**caractérisé en ce que,** lorsque le porte-outil interchangeable (34) est fixé sur le porte-outil (46) et que l'outil interchangeable (70 ; 70') est fixé sur le porte-outil interchangeable (34), l'outil interchangeable (70 ; 70') est précontraint par une zone de support (88) en contact avec le porte-outil interchangeable (34).

17. Outil de rouleau selon la revendication 16, dans la mesure où il renvoie à la revendication 8,
**caractérisé en ce que** l'outil interchangeable (70 ; 70') est précontraint par les saillies d'engagement (82) s'engageant dans le renfoncement d'engagement (76) avec sa zone de support (88) en contact avec le support d'outil interchangeable (34).

18. Outil de rouleau selon la revendication 16 ou 17, dans la mesure où il se réfère à la revendication 6,
**caractérisé en ce que** la zone de support (88) du corps d'outil interchangeable (72) présente une surface de support du porte-outil interchangeable (90) en forme d'anneau qui entoure l'arbre d'outil (68) au moins dans certaines zones.

19. Outil de rouleau selon la revendication 16 ou 17, dans la mesure où il renvoie à la revendication 6,
**caractérisé en ce que** la zone de support (88) du corps d'outil interchangeable (72) comporte plusieurs sections de support de porte-outil interchangeable (106) disposées à distance radiale de l'axe longitudinal d'arbre (S) et à distance circonférentielle autour de l'axe longitudinal d'arbre (S) les unes par rapport aux autres.

20. Outil de rouleau selon la revendication 19,
**caractérisé en ce qu'**une section de support d'outil interchangeable (108) est fournie sur le support d'outil interchangeable (34) assigné à chaque section de support de support d'outil interchangeable (106).

21. Rouleau de traitement du sol, comprenant un revêtement de rouleau (22), qui fournit un revêtement de support (26) et entoure un axe de rotation du rouleau, et une pluralité d'outils de rouleau (32) selon l'une des revendications précédentes, dans lequel le support d'outil (46) de chacun des outils de rouleau (32) est fixé sur le revêtement de rouleau (22), de préférence par liaison solidaire.

22. Rouleau de traitement du sol selon la revendication 21, **caractérisé en ce que**, lorsque le porte-outil interchangeable (34) est fixé sur un porte-outil (46), le porte-outil interchangeable (34) est précontraint radialement vers l'intérieur contre le porte-outil (46) ou/et le revêtement de rouleau (22).

23. Boîtier pour un rouleau de traitement du sol, comprenant plusieurs segments de boîtier (28), qui forment un revêtement de support (26) et sont destinés à entourer un revêtement de rouleau (24) d'un rouleau de traitement du sol (20) entourant un axe de rotation du rouleau, et plusieurs outils de rouleau (32) selon l'une des revendications 1 à 21, dans lequel le support d'outil (46) de chacun des outils de rouleau (32) est fixé sur l'un des segments de boîtier (28), de préférence par liaison solidaire.

24. Boîtier selon la revendication 23, **caractérisé en ce que**, lorsque le porte-outil interchangeable (34) est fixé sur un porte-outil (46), le porte-outil interchangeable (34) est précontraint radialement vers l'intérieur contre le porte-outil (46) ou/et le revêtement de support (26).
